# EUROPÄISCHE PATENTSCHRIFT

(11) **EP 0 411 258 B1**
(45) Veröffentlichungstag und Bekanntmachung des Hinweises auf die Patenterteilung: **06.09.1995**
(21) Anmeldenummer: 90109416.9
(22) Anmeldetag: 18.05.1990
(51) Int. Cl.: F42C 15/184, F42C 15/44, F42C 9/10

(54) **Zünder für ein Blombletgeschoss**
Bomblet fuze
Dispositif d'allumage pour une sous munition

(30) Priorität: 29.07.1989 DE 3925238
(43) Veröffentlichungstag der Anmeldung: 06.02.1991
(73) Patentinhaber: Rheinmetall Industrie GmbH, 40880 Ratingen (DE)
(72) Erfinder: Sabranski, Udo, D-4156 Willich 1 (DE); Skowasch, Gerhard, D-4650 Gelsenkirchen (DE); Funk, Jürgen, D-4030 Ratingen 1 (DE); Quick, Siegfried, D-4000 Düsseldorf (DE)

(56) Entgegenhaltungen:
- EP-A- 0 158 700
- EP-A- 0 284 923
- DE-A- 3 524 080
- US-A- 3 371 608
- US-A- 3 603 259
- US-A- 4 030 418

## Beschreibung

Die Erfindung betrifft einen Zünder für ein Sprenggeschoß, insbesondere Submunitionsgeschoß (Bomblet), mit axial verschiebbarer Zündnadel und quer zur Geschoßlängsrichtung verschiebbarem Schieber mit Detonatorladung gemäß Oberbegriff des Patentanspruches 1.

Bombletgeschosse sind Submunitionsgeschosse bzw. Tochtergeschosse, die in großer Anzahl, z. B. 63 Stück, von einem großkalibrigen Trägergeschoß über Entfernungen von bis zu 30 Kilometern über ein Zielgebiet transportiert werden und dort in einer Höhe von z. B. 300 Metern ausgestoßen und beim Herabfallen mechanisch zündscharf gestellt werden.

Aus der EP-A-0 284 923 ist ein Bombletzünder mit Sicherungseinrichtung bekannt, der einen durch Fliehkrafteinwirkung betätigbaren Sicherungsbolzen aufweist, der zu Arretierungszwecken in eine entsprechende Ausnehmung im Schieber eingreifbar ausgebildet ist. Im Schieber ist ein durch eine zweite Zündnadel zündbares Anzündelement einer pyrotechnischen Verzögerungsstrecke für eine Selbstzerlegung des Geschosses nach Nichtauslösung des Detonators bei Zielaufprall durch die Haupt-Zündnadel vorgesehen. Dies kann z. B. geschehen, wenn ein derartiges aus einem Trägergeschoß ausgestoßenes Tochtergeschoß (Bomblet) auf weichem Boden, Morast, Schnee, Baumzweigen, hohem Gras oder einem Tarnnetz landet. Nachteilig bei der bekannten Bombletkonstruktion ist die Tatsache, daß der Schieber in Scharfstellung der Zündeinrichtung seitlich weit und ungeschützt aus dem Zündergehäuse herausragt. Hierdurch können z. B. bei Regenwetter sehr leicht Fehlfunktionen bei der Initiierung der Detonatorladung oder dem freiliegenden Anzündelement der Verzögerungsladung für die Selbstzerlegung auftreten. Weiterhin nachteilig ist die Anordnung der zweiten Zündnadel zur Zündung des Anzündelementes am äußeren ungeschützten, aus dem Zündergehäuse seitlich weit herausragenden Ende des Schiebers selbst. Die zweite Zündnadel ist mit einem schweren Schlagstück versehen und mittels eines Bolzens drehbar an dem Schieber befestigt. Bei Scharfstellung durch Verschiebung des Schiebers seitlich aus dem Zündergehäuse heraus soll das Schlagstück durch Fliehkraft aus der Eigenrotation des Bomblets wirksam werden und die massive Zündnadel soll eine Bewegung von etwa 90° auf einem Teilkreis mit kleinem Radius ausführen und in das Anzündelement eindringen. Die Gestalt der Zündnadelspitze ist massiv kegelförmig mit einseitiger Abflachung ausgebildet, möglicherweise um das Eindringen in das Anzündelement auf kleinem Kreisbogen zu erleichtern. Diese Zünderkonstruktion beinhaltet weiterhin den großen Nachteil, daß durch den weit aus dem Zündergehäuse ragenden Schieber mit außenseitigem schwergewichtigen Zündnadelschlagstück große Unwuchten bei Rotation und dadurch destabilisierende Kräfte auf das Bomblet einwirken.

Bei der Querverschiebung des Schiebers kann es nun bei geringem Geschoßdrall bzw. ungenügender Fliehkraftwirkung dazu kommen, daß der Schieber sich nach außen verschiebt und die verschwenkbare massive Zündnadel mit Schlagstück zwar freikommt, aber die Schlagenergie zur Zündung der pyrotechnischen Verzögerungsladung zur Selbstzerlegung des Geschosses nicht ausreicht und eine Arretierung des Schiebers in seiner äußeren Scharfstellungsposition (Figur 6: Federstift 24 am Gehäuseabsatz 25) nicht erfolgt ist. Nachteilig für die freie Verschiebbarkeit des Schiebers ist weiterhin, daß z. B. der federbelastete Bolzen 25 ständig Reibwirkung bzw. Bremswirkung zwischen dem Schieber und dem Gehäuse ausübt. Nach Drallreduzierung bzw. Fliehkraftwegfall drückt auch der federbelastete Sicherungsbolzen 27 ständig gegen die Seitenwandung des Schiebers und wirkt durch seine Reib- und Bremswirkung ebenfalls einer freien Verschiebbarkeit des Schiebers entgegen.
Bei weichem Zielauftreffen kann dabei eine Zündung der Detonatorladung durch die erste axial verschiebbare Zündnadel ausbleiben. Ein derartiges Bomblet liegt dann als gefährlicher Blindgänger im Gelände und kann durch Erschütterungen oder Stöße, wie zum Beispiel einem Tritt dagegen zur sofortigen Explosion, ausgelöst durch die erste Zündnadel oder zur verzögerten Explosion aktiviert durch die zweite Zündnadel, gebracht werden.

Es ist Aufgabe der vorliegenden Erfindung, die Zünd- und Sicherungseinrichtung eines Sprenggeschosses, insbesondere eines Bomblet-Geschosses, weiter zu verbessern. Insbesondere soll eine Aufhebsicherung von Blindgängern gewährleistet sein. Weiterhin soll die Funktionssicherheit unter der Berücksichtigung einer verbesserten bzw. vereinfachten Fertigung (Laborierung) und Gewichtsverminderung erhöht werden.

Dies wird erfindungsgemäß mit den im Kennzeichnungsteil des Patentanspruches 1 angegebenen Merkmalen gelöst. Bleibt der Schieber aus irgendeinem Grund vor der seitlichen zweiten Zündnadel stecken, ohne daß eine Initiierung des Selbstzerlegersatzes erfolgt ist, so greift nachdem das Bomblet nur noch eine geringe oder keine Rotationsgeschwindigkeit mehr aufweist (Drallabbremsung durch weichen Zielaufprall) der unter Federdruck stehende Sicherungsbolzen in eine seitlich am Schieber angeordnete verlängerte Fangnut ein und arretiert den Schieber, so daß keine weitere Initiierung der Detonatorladung durch die erste Zündnadel oder der Selbstzerlegerladung durch die zweite Zündnadel durch äußere Stoßeinwirkungen erfolgen kann.

Die Erfindung wird nachfolgend anhand von in den Zeichnungen dargestellten Ausführungsbeispielen näher erläutert und beschrieben.

Es zeigen:
- Figur 1: einen Längsschnitt durch einen erfindungsgemäßen Bombletzünder,
- Figur 2: einen Querschnitt durch den erfindungsgemäßen Zünder gemäß Linie II in Figur 1 in Scharstellungsposition und
- Figur 3: den Zünder gemäß Figur 2 in erneuter Sicherungsposition.

In Figur 1 ist mit der Bezugsziffer 10 ein Zündergehäuse bezeichnet, das mittels eines Halteringes 14 fest auf einem Bombletgehäuse 12 fixiert ist. Innerhalb des Zündergehäuses 10 ist ein quer zur Mittelachse A des Bombletgeschosses verschiebbarer Schieber 16 mit Detonatorladung 18 angeordnet.
Die Darstellung zeigt den Schieber 16 in Sicherungsposition, wobei die Detonatorladung 18 seitlich aus der geraden Linie zwischen einer Haupt-Zündnadel 20 und einer im oberen Bombletgehäuse 12 angeordneten Verstärkerladung 22 zur Zündung der Hauptsprengladung 24 heraus verschoben ist. Die zentral angeordnete Haupt-Zündnadel 20 ist über eine Schraubverbindung mit einer als zusätzliche Schlagmasse dienenden, im Zündergehäuse 10 axial verschiebbaren Hülse 26 verbunden. In dargestellter Sicherungsposition ist die Zündnadel 20 in die Hülse 26 eingeschraubt, so daß sich diese nach oben bzw. hinten gegen einen Gehäuseabsatz des Zündergehäuses 10 abstützt. Vorne ragt die Spitze 28 der Haupt-Zündnadel 20 in eine auf der Oberseite des Schiebers 16 angeordnete Ausnehmung (Sacklochbohrung) hinein und fixiert so den Schieber 16 in Sicherungsposition.

Auf dem aus dem Zündergehäuse 10 herausragenden Ende der Haupt-Zündnadel 20 ist eine zusammengefaltete Stabilisierungsschlaufe 30 befestigt. Außen auf dem Zündergehäuse 10 und den oberen durchmesserverkleinerten Bereich des Zündergehäuses 10 umschließend sind jeweils an einem Haltebolzen zwei radial nach außen verschwenkbare, halbkreisförmig gebogene Drallbremsflügel 32, z. B. aus dünnem Stahlblech, befestigt. Um die eingeklappten Drallbremsflügel 32 herum ist ein Sicherungsband 34 gewickelt.
Das Sicherungsband 34 und die Stabilisierungsschlaufe 30 werden in ihrer aufgewickelten Lage von einer übergestülpten haubenartigen, zweigeteilten Kunststoff-Sicherungsschale 36 festgehalten, die wiederum selbst von einem Federstahl-Sicherungsring 38 in ihrer Position gehalten wird.

Bei ihrem Transport in ein Zielgebiet mittels eines auf große Entfernungen wie z. B. 30 km verschießbaren großkalibrigen Trägergeschosses sind die Tochtergeschosse (Bomblets) innerhalb des Trägergeschosses auf platzsparende Weise als Säulen ineinandergestapelt. In Figur 1 ist in gestrichelter Darstellung ein solches, das Zündergehäuse 10 völlig überdeckendes Nachbarbomblet 60 angedeutet. Dabei ragt das Zündergehäuse 10 weit in den kegelförmigen Freiraum der Hohlladungseinlage des benachbarten Bomblets 60 hinein.

Bei Ausstoß der Bombletgeschosse aus dem Trägergeschoß mittels einer Ausstoßladung über einem Zielgebiet laufen nach Aufhebung der Stapelanordnung innerhalb eines vorbestimmbaren Zeitraumes mehrere Schritte zeitlich nacheinander von der Sicherungsposition des Bombletzünders bis zu seiner Scharfstellung ab:
Zunächst wird äußerlich die Stabilisierungsschlaufe 30 aus ihrer eingefalteten Ruheposition herausgezogen und entfaltet. Gleichzeitig lösen sich die beiden Sicherungsschalen 36 mit Sicherungsring 38 vom Zündergehäuse 10 ab und geben das Sicherungsband 34 frei. Danach wickelt sich das abwerfbare Sicherungsband 34 ab und gibt die Drallbremsflügel 32 frei, die aufgrund der rotationsbedingten Fliehkräfte ausschwenken und den Drall des nunmehr stabilisiert herabfallenden Bombletgeschosses vermindern.

Nachdem die Stabilisierungsschlaufe 30 entfaltet ist, wirkt ein Drehmoment auf die Zündnadel 20, die sich ein Stückchen nach hinten aus der Hülse 26 herausschraubt, dabei hebt sich die Spitze 28 der Zündnadel 20 aus der Ausnehmung im Schieber 16 heraus und der Schieber kann sich - sofern er dafür von separat wirkenden weiteren Sicherungsmitteln freigegeben ist - in seine Scharfstellungsposition verschieben und ist damit für eine Aufschlagszündung scharf gestellt.

Die Scharfstellungsposition ist in Figur 2 dargestellt. Durch Fliehkraftwirkung sind die beiden Sicherungsbolzen 80 aus der Ausnehmung 82 und der Fangnut 84 gegen die Kraft der doppelarmigen Drahtfeder 92 herausgedrückt und durch Fliehkraftwirkung und Druckkraft der Feder 40 verschiebt sich der Schieber 16 in die Scharfstellungsposition. Als weitere Sicherungsmittel haben dabei die aus der Blindlochbohrung herausgedrehte Zündnadel 20 und der von den Drallbremsflügeln 32 freigegebene, auf dem Schieber 16 befestigte Sicherungsstift 62 das Verschieben des Schiebers ermöglicht. Beim Einlaufen des Schiebers 16 in die Scharfstellungsposition wird die Selbstzerlegerladung bestehend aus Anzündelement 44, Verzögerungsstrecke 46, Verstärkungssatz 48 und Sprengsatz 50 durch die seitlich im Zündergehäuse 10 angeordnete flache zweite Zündnadeln 42 initiiert. Der Schieber 16 wird dabei in der Scharfstellungsposition durch eine in die Federscheibe 52 integrierte hochgebogene Federzunge 54 arretiert, die in eine entsprechende Ausnehmung 56 in der Unterseite des Schiebers 16 eingreift. Dabei wird die Federzunge 54 vorteilhafterweise erst beim Verschieben des Schiebers 16 niedergedrückt; aufgrund einer flachen Abstufung 98 oberhalb der Federzunge 54 in der Unterseite des Schiebers 16 besteht im Sicherungszustand keine nachteilige Belastung der Federzunge 54 bzw. keine ständige Reibschlußverbindung zwischen Schieber 16 und Federzunge 54.

Für den Fall, daß der Schieber 16 einmal wegen z. B. zu kleiner Rotationsgeschwindigkeit des Bombletgeschosses eine zu geringe Anstechenergie aufweist, so bleibt er vor der zweiten Zündnadel 42 stehen und es kommt nicht zur Zündung des Selbstzerlegersatzes und beim Bodenaufschlag nicht zur Zündung der Detonatorladung, weil diese nicht exakt in gerader Zündlinie unter der Hauptzündnadel 20 liegt. Ein derartiges Bomblet würde bisher als gefährlicher Blindgänger im Gelände herumliegen und könnte durch Erschütterung, z. B. einem Tritt dagegen und Anstoßen durch einen Fahrzeugreifen zur Explosion gebracht werden.
Für diesen Fall kommt die erfindungsgemäße Ausgestaltung des Bombletzünders zum Einsatz. Diese Zwischenposition - zwischen exakter Scharfstellungsposition und Sicherungsposition - ist in Figur 3 dargestellt. Sobald das Bomblet nur noch eine sehr geringe oder gar keine Rotationsgeschwindigkeit mehr aufweist, tritt unter dem Druck der Drahtfeder 92 ein Sicherungsbolzen 80 in die verlängerte Fangnut 84 ein und arretiert den Schieber 16 derart, daß die zweite Zündnadel 42 von dem Anzündsatz 44 der Selbstzerlegerladung beabstandet bleibt und die Detonatorladung 18 noch dezentral in unterbrochener Zündlinie unerreichbar für die erste Hauptzündnadel 20 verbleibt. Dadurch ist eine sichere und zuverlässige Aufhebsicherheit für ein derartiges Bomblet gewährleistet.

Vorteilhafterweise sind die Ausnehmung 82 und die Fangnut 84 auf ihrer der Druckfeder 40 zugewandten Stirnfläche 86 und die zwei Sicherungsbolzen 80 im Umfangsbereich an ihren Endflächen jeweils entsprechend schräg zueinander bzw. ineinander eingreifbar ausgebildet. Da jeweils zwei Sicherungsbolzen 80 in einem Zündergehäuse vorgesehen sind, ist es vorteilhaft, daß jeder Sicherungsbolzen 80 auf beiden Seiten mit der angeschrägten Stirnkante 98 versehen ist. Dadurch können z. B. keine Montagefehler mit nachfolgender Funktionsunfähigkeit des Bomblets mehr auftreten.

Die Anschrägung der ineinander eingreifbaren Sicherungsbolzenaußenkante 90 sowie der Stirnfläche 86 der Ausnehmung 82 und Fangnut 84 beträgt jeweils zwischen 10° bis 45°, vorzugsweise jedoch etwa 20°. Wenn sich einer der Sicherungsbolzen 80 in der Ausnehmung 82 oder Fangnut 84 fängt, ist durch Fallen, Stoßen oder Rotation der Schieber 16 nicht mehr in Zündstellung zu bewegen. Dadurch ist eine große Handhabungssicherheit des Zünders gewährleistet. Bei normaler Zündreihenfolge kommen die "Verzahnungen" bzw. Anschrägungen von Fangnut 84, und Stirnkanten 90 der Sicherungsbolzen 80 nicht miteinander in Eingriff.

Die erfindungsgemäße Zünderkonstruktion mit den von außen einfach in die entsprechenden Gehäuseausnehmungen einsetzbaren Sicherungsbolzen 80, mit der einteiligen Drahtfeder 92 und dem Verschließen der Gehäuseausnehmungen nach Einsetzen der Sicherungsbolzen 80 durch eine hochgebogene Lasche 66 der Federscheibe 52 ist eine einfache und konstengünstige Möglichkeit der Fertigung und vereinfachten Laborierung der Einzelteile gegeben.
Zweckmäßigerweise ist das Zündergehäuse 10 am unteren Außenumfang mit einer Anschrägung 94 zwischen 1° bis 10°, vorzugsweise ca. 5°, zur reibschlüssigen gegenseitigen Fixierung (Klemmsitz) mit einem napfförmigen Abdeckblech 58 mit Flanschrand 96 versehen.
Durch diese Abdeckung und Fixierung der Innenteile im Zündergehäuse wird die Laborierung des erfindungsgemäßen Bombletzünders ganz erheblich vereinfacht.

Der neuentwickelte Bombletzünder enthält neben der üblichen Aufschlagzünderfunktion auch eine pyrotechnische Selbstzerlegung, die nach dem Ausstoß der Bomblets aus dem Trägergeschoß aktiviert wird. Dadurch wird auch bei ungünstigen Aufschlagverhältnissen - z. B. tiefer Pulverschnee - eine hohe Funktionszuverlässigkeit bzw. niedrige Blindgängerrate erreicht.

Zur Gewährleistung von Handhabungs-, Transport-, Rohr- und Aufhebsicherheit besitzt der Zünder drei voneinander getrennte separate mechanische Sicherungen, die den als Detonatorträger dienenden Schieber 16 verriegeln: die in eine Blindbohrung des Schiebers 16 eintauchende Zündnadel 20 bzw. Zündnadelspitze 28, einen der beiden Drallbremsflügel 32, der auf den in den Schieber 16 eingepreßten und durch das Zündergehäuse 10 ragenden Sicherungsstift 62 drückt und zwei Sicherungsbolzen 80, die jeweils in die Ausnehmung 82 bzw. Fangnut 84 am Schieber 16 einrasten. Die Sicherungsbolzen 80 sind in erster Linie als Transport-, Handhabungs- und Aufhebsicherung gedacht. Sollte bei Handhabung oder Transport des Bomblets die Sicherung durch Zündnadel und Drallbremse ausfallen, so preßt die Druckfeder 92 den Schieber 16 gegen die bis dahin frei beweglichen Sicherungsbolzen 80. Die konische Verzahnung (Anschrägung) von Sicherungsbolzen 80 und Schieber 16 sorgt dafür, daß sich die Verriegelung auch durch Stoß oder Schlag nicht lösen kann. Eine vollständige Entsicherung des Bombletzünders ist also nur dann möglich, wenn die Sicherungsbolzen 80 den Schieber 16 freigeben, bevor die Zündnadel 20 herausgeschraubt wird und die Drallbremse bzw. Drallbremsflügel 32 aufklappen. Dazu muß das Bomblet aber mit einer bestimmten Mindestdrehzahl rotieren. Während die Sicherungsbolzen 80 der Bombletzünder in der zentral im Trägergeschoß angeordneten Bombletsäule bereits beim Abschuß entsichern, können die bei den Sicherungsbolzen 80 in den äußeren am Umfang des Trägergeschosses angeordneten Bombletsäulen erst nach dem Ausstoß aus dem Trägergeschoß gleichzeitig entriegeln. Nach Ausstoß aus dem Trägergeschoß rotieren die freifliegenden Bomblets dann um die eigene Achse, so daß die Zentrifugalkraft die Sicherungsbolzen 80 gegen die Kraft der Rückstellfeder 92 aus der Ausnehmung 82 und Fangnut 84 der Schieber 16 drückt. Im Falle eines Versagens des Ausstoßzünders im Trägergeschoß wandern auch die Sicherungsbolzen 80 in der mittleren Bombletsäule wieder in Sicherungsstellung, sobald die Drehzahl des Trägergeschosses den Mindestwert unterschreitet. Nach dem Bergen des Trägergeschosses können die Bomblets dann gefahrlos delaboriert werden.
Sobald sich nach dem Ausstoß aus dem Trägergeschoß die Bomblets voneinander getrennt haben, werden die beiden Sicherungsschalen 36 unter Fliehkraftwirkung vom Zündergehäuse gerissen, das Stabilisierungsband 30 entfaltet sich und schraubt die Zündnadel 20 heraus. Gleichzeitig beginnt sich das der Luftanströmung ausgesetzte aufgewickelte Sicherungsband 34 lagenweise zu lösen, bis die Drallbremsflügel 32 freiliegen, aufschwingen und den auf dem Schieber 16 befestigten Sicherungsstift 62 endgültig freigeben. Während der Zeit, in der sich das Wickelband 34 abwickelt, bleibt der Zünder noch gesichert. Dadurch wird die Vorrohrsicherheit gewährleistet, d. h. der Zünder wird erst scharf, wenn sich die einzelnen Bomblets nach dem Ausstoß so weit voneinander entfernt haben, daß sie nur noch mit geringer Wahrscheinlichkeit miteinander kollidieren und Frühzündungen auslösen können. Der vollständig entriegelte und entsicherte Schieber 16 bewegt sich, beschleunigt durch die Federkraft (40) und Fliehkraft in die Zündstellung, wo er durch die Federzunge 54 arretiert wird. Gleichzeitig wird die im Schieber 16 untergebrachte pyrotechnische Brennstrecke für die Selbstzerlegung gezündet. Nach Ablauf einer Verzögerungszeit von z. B. 15 bis 20 Sekunden zündet die Selbstzerlegeladung den Detonator 18, falls der Aufschlagzündmechanismus versagen sollte. Die Wahrscheinlichkeit für das Auftreten von Blindgängern wird dadurch erheblich gesenkt. Falls die Bewegungsenergie des Schiebers 16 nicht ausreicht, daß Anzündelement 44 der Selbstzerlegerladung anzustechen, wird der Schieber 16 wieder durch einen der beiden druckfederbelasteten Sicherungsbolzen 80, der in die Fangnut 84 eingreift, gefangen sobald die Drehzahl des Bomblets unter eine bestimmte Mindestdrehzahl absinkt. In dieser Position können weder der Detonator noch das Verzögerungselement angestochen werden. Damit ist zwar keine Aufschlagzündung mehr möglich, das Bomblet ist dafür aber völlig aufhebsicher.

Der aus dem Zündergehäuse 10 herausragende Sicherungsstift 62 auf dem Schieber 16 ermöglicht eine Erkennung der Schieberposition und damit eine Unterscheidung der Blindgänger in Anstichversager und solche, die sich noch in Sicherungsstellung befinden.

## Patentansprüche

1. Zünder für ein Sprenggeschoß, insbesondere Submunitionsgeschoß (Bomblet), mit einer axial verschiebbaren Zündnadel (20) und einem quer zur Geschoßlängsachse (A) verschiebbaren Schieber (16) mit Detonatorladung (18) und Selbstzerlegerladung (44, 46, 48, 50), der seitlich eine zweite Zündnadel (42) beabstandet zugeordnet ist, wobei seitlich neben dem Schieber (16) ein durch Fliekraftwirkung betätigbarer Sicherungsbolzen (80) im Zündergehäuse (10) vorgesehen ist, der zu Arretierungszwecken in eine entsprechende Ausnehmung (82) im Schieber (16) eingreifbarausgebildet ist, **gekennzeichnet durch** folgende Merkmale:
a) am Schieber (16) ist eine gegenüber der Ausnehmung (82) verlängerte Fangnut (84) angeordnet;
b) der Schieber (16) ist nach Wegfall der Fliehkraftwirkung durch erneutes Eingreifen eines weiteren federbelasteten Sicherungsbolzens (80) in einer Zwischenposition wieder in der Fangnut (84) arretierbar;
c) die zweite gehäusefeste Zündnadel (42) bleibt in der Zwischenposition des Schiebers (16) von der Selbstzerlegerladung (44, 46, 48, 50) beabstandet;
d) die Detonatorladung verbleibt in der Zwischenpostion des Schiebers (16) dezentral in unterbrochener Zündlinie mit der ersten Zündnadel (20).

2. Zünder nach Anspruch 1, **dadurch gekennzeichnet**, daß die Ausnehmung (82) und die Fangnut (84) im Schieber (16) wenigstens an einer ihrer Stirnflächen (86) sowie der Sicherungsbolzen (80) im Umfangsbereich an einer seiner Endfläche (88) jeweils schräg zueinander ausgebildet sind.

3. Zünder nach Anspruch 1 oder 2, **dadurch gekennzeichnet**, daß die Anschrägung der ineinander eingreifbaren Sicherungsbolzenaußenkante (90) sowie der Stirnfläche (86) der Ausnehmung (82) und der Fangnut (84) jeweils zwischen 10° bis 45°, vorzugsweise etwa 20°, beträgt.

4. Zünder nach Anspruch 1, 2 oder 3, **dadurch gekennzeichnet**, daß der Sicherungsbolzen (80) auf beiden Seiten mit der angeschrägten Stirnkante (90) versehen ist.

5. Zünder nach Anspruch 1, 2, 3 oder 4, **dadurch gekennzeichnet**, daß auf beiden Seiten des Schiebers (16) jeweils eine Ausnehmung (82) oder eine Fangnut (84) und jeweils ein entsprechender Sicherungsbolzen (80) vorgesehen sind.

6. Zünder nach einem der vorhergehenden Ansprüche 1 bis 5, **dadurch gekennzeichnet**, daß beide Sicherungsbolzen (80) von einer gemeinsamen doppelarmigen drahtförmigen Feder (92) in die Ansnehmungen (82) und in die Fangnut (84) im Schieber (16) eindrückbar sind.

7. Zünder nach einem der vorhergehenden Ansprüche 1 bis 6, **dadurch gekennzeichnet**, daß das Zündergehäuse (10) am unteren Außenumfang eine Anschrägung (94) zur reibschlüssigen gegenseitigen Fixierung mit einem napfförmigen Abdeckblech (58) mit Flanschrand (96) zur Abdeckung der Innenteile im Zündergehäuse (10) aufweist.

8. Zünder nach einem der vorhergehenden Ansprüche 1 bis 7, **dadurch gekennzeichnet**, daß das Zündergehäuse (10) am unteren Außenumfang eine Anschrägung (94) von 1 bis 10°, vorzugsweise 5°, aufweist.

## Claims

1. Detonator for an explosive projectile, particularly a sub-ammunition projectile (bomblet), with an axially movable firing pin (20) and a slide (16) displaceable transversally to the longitudinal axis (A) of the projectile, with a detonator charge (18) and a self-destructing charge (44,46,48,50) with which is associated a second firing pin (42) spaced a certain distance to the side, a detonator housing (10) containing a safety pin (80) operable by centrifugal force and adjacent the side of the slide (16) and constructed so that it can lockingly engage a corresponding recess (82) in the slide (16), characterised by the following features:
a) an intercepting groove (84) which is extended by comparison with the recess (82), is provided on the slide (16);
(b) the slide (16), after the ceasing of the centrifugal effect, can again be secured through the intercepting groove (84) in an intermediate position by the re-engagement of a further spring-loaded safety pin (80);
(c) a second firing pin (42) integral with the housing remains, when the slide (16) occupies the intermediate position, at a distance from the self-destructing charge (44,46,48,50);
(d) the detonator charge remains, when the slide (16) occupies the intermediate position, off-centre and in staggered alignment with the first firing pin (20).

2. Detonator according to Claim 1, characterised by the fact that the recess (82) and the intercepting groove (84) in the slide (16), on at least one of their end faces (86), and the safety pin (80) in the peripheral zone on one of the end surfaces (88), are constructed to slant with respect to each other.

3. Detonator according to Claim 1 or 2, characterised by the fact that the slant of the mutually engageable securing bolt outer edge (90) and end face (86) of the recess (82) and of the intercepting groove (84) amounts in each case to between 10° and 45°, being preferably about 20°.

4. Detonator in accordance with Claim 1, 2 or 3, characterised by the fact that the safety pin (80) is provided on both sides with a slanting end edge (90).

5. Detonator in accordance with Claim 1, 2, 3 or 4, characterised by the fact that on both sides of the slide (16) there is in each case a recess (82) or an intercepting groove (84) and a corresponding safety pin (80).

6. Detonator in accordance with any one of the preceding Claims 1 to 5, characterised by the fact that both safety pins (80) can be pressed into the recess (82) and into the intercepting groove (84) in the slide by a common double-armed wire spring (92).

7. Detonator in accordance with any one of the preceding Claims 1 to 6, characterised by the fact that the detonator housing (10) is provided, on the lower periphery, with a slanting part (94) for frictional interlocking with a dished covering plate (58) with a flanged edge (96), serving to cover the inner parts in the detonator housing (10).

8. Detonator in accordance with any one of the preceding Claims 1 to 7, characterised by the fact that the detonator housing (10) is provided, on the lower outer periphery, with slanting part (94) at an angle of 1 to 10°, preferably 5°.

## Revendications

1. Allumeur pour un projectile explosif, en particulier un projectile de sous-munition (bombette), avec une aiguille d'allumage (20) déplaçable axialement et un curseur (16) déplaçable transversalement par rapport à l'axe longitudinal (A) du projectile, avec une charge de détonateur (18) et une charge d'autodestruction (44, 46, 48, 50) à laquelle est associé latéralement et à distance une deuxième aiguille d'allumage (42), latéralement à côté du curseur (16) étant prévu dans le boîtier d'allumeur (10) un boulon de sécurité (80), actionnable sous l'effet de la force centrifuge, qui est réalisé de façon à pouvoir s'engager à des fins de blocage dans un évidement (82) correspondant ménagé dans le curseur (16), caractérisé par les propriétés ci-après :
a) sur le curseur (16) est disposée une rainure de captage (84) prolongée par rapport à l'évidement (82);
b) le curseur (16), après cessation de l'effet de la force centrifuge peut être bloqué par un nouvel engagement d'un boulon de sécurité supplémentaire (80) chargé par un ressort, en une position intermédiaire, dans la rainure de captage (84);
c) la deuxième aiguille d'allumage (42) fixe par rapport au boîtier, en position intermédiaire du curseur (16), reste espacée de la charge d'autodestruction (44, 46, 48, 50);
d) la charge de détonateur reste dans la position intermédiaire du curseur (16), de façon décentrée, dans la ligne d'allumage interrompue, avec la première aiguille d'allumage (20).

2. Allumeur selon la revendication 1, caractérisé en ce que l'évidement (82) et la rainure de captage (84) réalisée dans le curseur (16) sont chaque fois réalisés, au moins sur une de leurs faces frontales (86), ainsi que le boulon de sécurité (80) dans la zone périphérique, sur l'une de ses faces d'extrémité (88), obliquement l'un par rapport à l'autre.

3. Allumeur selon la revendication 1 ou 2, caractérisé en ce que le chanfreinage de l'arête extérieure (90) du boulon de sécurité donnant une possibilité d'engagement l'un dans l'autre, ainsi que de la face frontale (86) de l'évidement (82) et de la rainure de captage (84), est chaque fois compris entre 10° et 45°, fait de préférence à peu près 20°.

4. Allumeur selon la revendication 1, 2 ou 3, caractérisé en ce que le boulon de sécurité (80) est pourvu des deux côtés de l'arête frontale (90) chanfreinée.

5. Allumeur selon la revendication 1, 2, 3 ou 4, caractérisé en ce que des deux côtés du curseur (16) est chaque fois prévu un évidement (82) ou bien une rainure de captage (84) et chaque fois un boulon de sécurité (80) correspondant.

6. Allumeur selon l'une des revendications 1 à 5 précédentes, caractérisé en ce que les deux boulons de sécurité (80) peuvent être enfoncés par un ressort (92) commun, en forme de fil à deux bras, dans les évidements (82) et dans la rainure de captage (84) ménagée dans le curseur (16).

7. Allumeur sel on l'une des revendications 1 à 6 précédentes, caractérisé en ce que le boîtier d'allumeur (10) présente sur la périphérie extérieure inférieure un chanfreinage (94) destiné à donner une fixation mutuelle avec liaison par le frottement, à une tôle de recouvrement (58) en forme de godet ayant un bord en bride (96) destiné à recouvrir les parties internes dans le boîtier d'allumeur (10).

8. Allumeur sel on l'une des revendications 1 à 7 précédentes, caractérisé en ce que le boîtier d'allumeur (10) présente sur la périphérie extérieure un chanfreinage (94) faisant de 1 à 10°, de préférence 5°.
